# EUROPÄISCHE PATENTSCHRIFT

(11) **EP 1 074 502 B1**
(45) Veröffentlichungstag und Bekanntmachung des Hinweises auf die Patenterteilung: **07.04.2004**
(21) Anmeldenummer: 99114226.6
(22) Anmeldetag: 27.07.1999
(51) Int. Cl.: B65H 73/00

(54) **Vorrichtung zum Entfernen von auf Hülsen befindlichen Fadenbestandteilen**
Apparatus for removing thread remnants from bobbins
Dispositif pour enlever des restes de fil textile de bobines

(43) Veröffentlichungstag der Anmeldung: 07.02.2001
(73) Patentinhaber: Vetrotex Deutschland GmbH, 52134 Herzogenrath (DE)
(72) Erfinder: Kamann, Edmund, D-52531 Übach-Palenberg (DE)
(74) Vertreter: Thul, Hermann

(56) Entgegenhaltungen:
- WO-A-00/64796
- US-A- 1 739 775
- US-A- 3 640 163
- US-A- 4 965 917

## Beschreibung

Die Erfindung betrifft eine Vorrichtung zum Entfernen von auf Hülsen befindlichen Fadenbestandteilen.

Die Hülsen haben die Form von Hohlkörpern. Aufgrund ihrer Funktion werden sie auch als Fadenspulen bezeichnet. Sie sind ein übliches Mittel für die zeitweilige Lagerung eines Fadens, der beispielsweise als Garn oder Zwirn vorliegen kann. Von ihnen kann der Faden leicht abgewickelt werden, wobei jedoch das Problem besteht, daß bei Abwickelvorgängen Fadenbestandteile auf der Hülse verbleiben.

Das Ausmaß der auf den Hülsen verbleibenden Fadenbestandteile variiert in Abhängigkeit von den Textilmaschinen, in denen die Hülsen eingesetzt werden, sowie von Parametern der Fadenabwicklung. Zwar kann der Faden auf seiner Hauptlänge leicht abgewickelt werden, jedoch verbleiben Reststücke auf der Hülse. Die Reststücke des Fadens können einzelne Fadenbestandteile sein, es kann sich aber auch um mehrere hundert Windungen handeln.

Ein bekanntes Verfahren zum Entfernen von Fadenbestandteilen besteht darin, dass der auf der Hülse befindliche Faden im Wesentlichen auf allen Windungen wenigstens einmal durchtrennt wird.

Der Faden wird mit einem geeigneten Schneidwerkzeug, beispielsweise einem Messer, durchtrennt. Hierbei besteht jedoch die Gefahr, dass die Hülse beschädigt wird.

Die US 4,965,917 offenbart eine Vorrichtung, bei der drei Düsen auf eine Hülse mit einem Faden gerichtet sind, die sich teils gegenläufig, teils gleichläufig entlang der Hauptachse der Hülse bewegen.

Die WO 00/64796, die unter Artikel 54(3) EPÜ fällt, offenbart eine Vorrichtung, bei der Hülsen mit darauf befindlichen Fäden auf einem Förderband mindestens einer Düse zugeführt werden, die die Fäden mit einem Flüssigkeitsstrahl durchtrennt.

Der Erfindung liegt die Aufgabe zugrunde, eine gattungsgemäße Vorrichtung zu schaffen, mit der ein Verfahren durchgeführt werden kann, durch das Fadenbestandteile auf möglichst einfache Weise entfernt werden können.

Erfindungsgemäß wird diese Aufgabe durch eine Vorrichtung mit den Merkmalen des Anspruchs 1 gelöst.

Es ist besonders vorteilhaft, daß die Düsen im wesentlichen senkrecht zu der Laufrichtung des Fadens verschiebbar gelagert sind.

Es ist besonders bevorzugt, daß die Düsen so gelagert sind, daß sie eine Strahlrichtung aufweisen, bei welcher der Strahl den der Düse zugewandten Flächenabschnitt der Hülse in einem Winkel zwischen 25 Grad und 75 Grad trifft.

Hierdurch wird eine wirksame Verdrängung des Fadens aus der Schnittzone bei gleichzeitiger Vermeidung eines zu hohen Flüssigkeitsdrucks auf die Oberfläche der Hülse erzielt.

Weitere Vorteile, Besonderheiten und zweckmäßige Weiterbildungen der Erfindung ergeben sich aus den Unteransprüchen und der nachfolgenden Darstellung eines bevorzugten Ausführungsbeispiels der Erfindung anhand der Zeichnungen.

Von den Zeichnungen zeigt:
- Fig. 1: einen Querschnitt durch eine erfindungsgemäße Trennvorrichtung,
- Fig. 2: eine Detailansicht der in Fig. 1 dargestellten Vorrichtung,
- Fig. 3: eine Aufsicht auf die in Fig. 2 dargestellte Vorrichtung.

Die in Fig. 1 dargestellte Trennvorrichtung weist eine Auflegestation 10 auf, in der eine Öffnung 20 aufweisende Hülsen 30 auf Dorne 40 gesteckt werden.

Die Dorne 40 sind in ihrer Größe an die Öffnung der Hülsen angepaßt.

Die Hülsen 30 weisen üblicherweise standardisierte Abmessungen auf.

Vorzugsweise ist die Öffnung 20 so groß, daß die Hülsen eine Hohlkörperform haben.

Das Auflegen der Hülsen 30 auf die Dorne 40 kann auf verschiedene Weisen erfolgen, wobei bei einem manuellen Auflegen der konstruktive Aufwand besonders gering ist.

Die Dorne 40 werden durch ein geeignetes Fördermittel 50 transportiert. In der dargestellten, besonders robusten Ausführungsform weist das Fördermittel 50 ein Förderband 60 und einen Motor 70 auf. Die Gestaltung des Fördermittels 50 mit einem Förderband 60 und einem Motor 70 hat den Vorteil, daß zum Antrieb des Förderbandes 60 nur ein einziger Motor 70 erforderlich ist. Hierdurch können alle Dorne 40 gemeinsam angetrieben werden.

Vorzugsweise ist das Förderband 60 ein die gesamte Bearbeitungsstation durchlaufendes Endlosband.

Das Fördermittel 50 kann jedoch auch auf eine andere Weise gestaltet sein, beispielsweise können die einzelnen Dorne 40 auf Trägern, beispielsweise in Schlittenform, transportiert werden.

Die Bearbeitungsstation weist als weiteren Bestandteil eine Trennstation 80 auf. Die Trennstation 80 ist in Laufrichtung des Bandes im Anschluß an die Auflegestation 10 angeordnet.

Zur Verringerung des Platzbedarfes ist es zweckmäßig, daß das Transportband 60 so angeordnet ist, daß die Trennstation 80 oberhalb der Auflegestation 10 angeordnet ist.

Die Trennstation 80 weist mindestens zwei, vorzugsweise mehrere Düsen auf, die senkrecht zu den Hauptachsen der Dornen 40 und damit auch senkrecht zu den Hauptachsen der auf den Dornen 40 befindlichen Hülsen 30 verschiebbar gelagert sind.

In dem in den Fig. 2 und 3 dargestellten Fall weist die Trennstation 80 acht nebeneinander angeordnete Düsen 110 auf. Die Düsen 110 weisen gegenüber den Achsen der Dorne einen Winkel von 35 Grad bis etwa 45 Grad auf.

Durch Schläuche 115 wird Wasser zu den Düsen 110 zugeführt. Die Düsen 110 sind gemeinsam auf einer Stange 120 angeordnet. Hierdurch können alle Düsen 110 gemeinsam verfahren werden.

Die Stange 120 ist über zwei Führungskörpern 125 auf zwei Führungsschienen 128 verschiebbar gelagert.

Für die Durchführung ist es besonders zweckmäßig, daß die Dorne 40 taktweise fortbewegt werden, so daß so viele Hülsen 30 in die Trennstation 80 verbracht werden, wie es der Anzahl der Düsen 110 in der Trennstation 80 entspricht.

Die Düsen 110 bestehen aus einem nicht rostenden Material, insbesondere aus rostfreiem Stahl. Bei der Durchführung des Verfahrens setzen die Strahlen an der Seite der Hülse 30 an, die der diskusförmigen Verbreiterung ("Hutkrempe") 38 der Hülsen 30 abgewandt ist. Anschließend werden die Düsen 110 so bewegt, daß der Wasserstrahl parallel zu der Oberfläche bis zum Anfang der "Hutkrempe" geführt wird. Anschließend werden die Düsen 110 zurückgefahren, wobei es sich als vorteilhaft erwiesen hat, daß die Düsen 110 nicht ganz zurückgefahren werden. Hierdurch werden Beschädigungen der Hülsenoberflächen vermieden.

Im Anschluß an die Trennstation 80 befindet sich eine Reinigungsstation 130, in der die zuvor durchtrennten Fadenbestandteile abgespült werden. Eine wirksame Reinigung in Zusammenhang mit einem geringen Wasserverbrauch läßt sich dadurch erzielen, daß in der Reinigungsstation 130 geeignete Sprühvorrichtungen 135 angeordnet sind. Unterhalb der Sprühvorrichtungen 135 ist ein Auffangbecken 138 angeordnet, in dem das aus den Sprühvorrichtungen 135 ausgetretene Wasser gesammelt wird.

Es ist zweckmäßig, daß in der Trennstation 80 und/oder in der Reinigungsstation 130 eingesetztes Wasser nach dem Aufreffen auf die Hülsen aufgefangen und anschließend zu neuen Trennvorgängen eingesetzt wird. Beispielsweise ist unter der Trennstation 80 ein nicht dargestelltes Auffangbecken angeordnet. Vorteilhafterweise wird das Wasser durch geeignete Siebe gereinigt.

Im Anschluß an die Trennstation befindet sich eine Entnahmestation 140. Eine besonders kompakte Gestaltung der Entnahmestation wird dadurch erzielt, daß in ihr ein manuelles Abnehmen der Hülsen 30 vorgesehen ist. Es ist jedoch gleichermaßen möglich, die Hülsen 30 in der Entnahmestation 140 auf andere Weise, beispielsweise durch Greifvorrichtungen, zu entnehmen.

Mit Hilfe der dargestellten Vorrichtung wird das Verfahren wie folgt durchgeführt:

In der Auflegestation 10 werden die Hülsen 30 auf die Dorne 40 gesteckt. Anschließend wird das Transportband um eben so viele Positionen nach vorne bewegt, wie es der Anzahl Hülsen entspricht, die in der Reinigungsstation 130 gleichzeitig von den Fadenresten 35 befreit werden können.

Nachdem in die Bearbeitungsstation so viele Hülsen eingefahren wurden, wie es der Anzahl der Bearbeitungsplätze in der Bearbeitungsstation entspricht, wird der Trennvorgang wie folgt durchgeführt:

Über wenigstens ein, aus Platzgründen nicht dargestelltes, handelsübliches Ventil wird unter Druck stehendes Wasser durch Schläuche 115 zu den Düsen 110 geleitet. Die Düsen 115 werden oberhalb der Hülsen 30, vorzugsweise im wesentlichen parallel zu den Oberfläche der Hülsen 30, entlang den Hauptachsen der Hülsen 30 verfahren.

Um die Düsen 110 so zu bewegen, daß die Wasserstrahlen parallel zu den Oberflächen der Hülsen 30 bis zu diskusförmigen Verbreiterungen - sogenannten "Hutkrempen" 38 - geführt werden. Anschließend werden die Düsen 110 ungefähr die Hälfte der zuvor zurückgelegten Strecke zurückgefahren und die Wasserzufuhr zu den Düsen 110 unterbrochen. Hierdurch werden Beschädigungen der Hülsenoberfläche vermieden.

Nach der Behandlung in der Trennstation 80 werden die Hülsen 30 in eine Reinigungsstation 130 transportiert. Die Reinigungsstation 130 enthält handelsubliche Sprühköpfe 135, aus denen Wasser auf die Hülsen 130 gesprüht wird. Hierdurch werden bei dem Trennvorgang auf den Oberflächen der Hülsen 30 verbliebene Fadenbestandteile entfernt.

Anschließend werden die Hülsen 30 in die Entnahmestation 140 verfahren.

### Bezugszeichenliste

- 10: Auflegestation
- 20: Öffnung
- 30: Hülse
- 38: Verbreiterung
- 40: Dorn
- 50: Fördermittel
- 60: Transportband
- 70: Motor
- 80: Trennstation
- 110: Düse
- 115: Schlauch
- 120: Stange
- 125: Führungskörper
- 128: Führungsschiene
- 130: Reinigungsstation
- 135: Sprühkopf
- 138: Auffangbecken
- 140: Entnahmestation

## Patentansprüche

1. Vorrichtung zum Entfernen von auf Hülsen (30) befindlichen Fadenbestandteilen (35), die eine Trennstation (80) mit einer Stange (120)aufweist, wobei die Stange (120) über zwei Führungskörper (125) auf zwei Führungsschienen (128) verschiebbar gelagert ist, und an der Stange (120) mindestens zwei Düsen (110) angebracht sind und die weiterhin mindestens zwei Dorne (40) für die Aufnahme von jeweils einer Hülse (30) umfasst, wobei die Düsen (110) auf der Stange (120) so angeordnet sind, dass ein aus jeder Düse (110) austretender Flüssigkeitsstrahl an wenigstens einer Stelle auf die Oberfläche einer Hülse (30) gelangen kann.

2. Vorrichtung nach Anspruch 1 die ein Transportband (60) umfasst, welches durch einen Motor (70) taktweise fortbewegt wird, so dass so viele Hülsen (30) in die Trennstation (80) eingebracht werden, wie es der Anzahl der Düsen (110) in der Trennstation entspricht.

3. Vorrichtung nach Anspruch 1 oder 2, wobei die Düsen (110) im wesentlichen senkrecht zu der Laufrichtung des Fadens verschiebbar gelagert sind.

4. Vorrichtung nach einem oder mehreren der Ansprüche 1 bis 3, wobei die Düsen (110) so gelagert sind, dass sie eine Strahlrichtung aufweisen, bei welcher der Strahl den der Düse (110) zugewandten Flächenabschnitt der Hülse (30) in einem Winkel zwischen 25 Grad und 75 Grad trifft.

## Claims

1. An apparatus for removing yarn residues (35) from tubes (30) on which such yarn residues are found, comprising:
a cutting station (80) with a rod (120), whereby the rod (120) is shiftably mounted via two guide bodies (125) on two guide rails (128), and where at least two nozzles (110) are arranged on the rod (120), which moreover comprises at least two mandrels (40) for carrying a tube (30) each, whereby the nozzles (110) on the rod (120) are arranged in such a manner that a liquid jet which emerges from each nozzle (110) is so directed that it impinges on at least one impignment point on the surface of the tube (30).

2. An apparatus defined in claim 1, comprising:
a conveyor belt (60) which advances periodically by a motor (70), so that as many tubes (30) can be treated in the cutting station (80) as corresponds to the number of nozzles (110) in the cutting station (80).

3. An apparatus defined in claim 1 and claim 2, whereby
the nozzles (110) be shiftably mounted substantially perpendicular to the travel direction of the yarn.

4. An apparatus defined in one or more of the claims 1 to 3, whereby
the nozzles (110) be so mounted that they have a jet direction in which the jet impinges on the surface segment of the tube (30) turned toward the nozzle (110) at an angle between 25° and 75°.

## Revendications

1. Dispositif pour éliminer des éléments de fil (35) se trouvant sur des douilles (30) qui montre un poste de séparation (80) avec une barre (120) à quoi la barre (120) est appuyée d'une manière déplaçable par deux corps de guidage (125) sur deux rails guides (128) et au moins deux gicleurs (110) sont installés à la barre (120), et qui comporte encore au moins deux broches (40) pour la réception respectivement d'une douille (30) à quoi les gicleurs (110) sur la barre (120) sont disposés de telle sorte qu'un jet de fluide sortant de chaque gicleur (110) puisse arriver au moins à une place sur la surface de la douille (30).

2. Dispositif suivant la revendication 1 qui comporte un convoyeur (60) qui est déplacé en cadence par un moteur (70), de sorte qu'autant de douilles (30) sont apportées ainsi dans le poste de séparation (80), qu'il correspond au nombre de gicleurs (110) dans le poste de séparation.

3. Dispositif suivant la revendication 1 ou 2 à quoi les gicleurs (110) sont appuyés d'une manière déplaçable et essentiellement verticale au sens du roulement de fil.

4. Dispositif suivant une ou plusieurs des revendications 1 à 3, à quoi les gicleurs (110) sont appuyés de telle sorte qu'ils montrent une direction de rayon, lors de la quelle le rayon touche la section de surface tournée au gicleur (110) dans un angle entre 25 et 75 degrés.
